# EUROPÄISCHE PATENTSCHRIFT

(11) **EP 4 004 350 B1**
(45) Veröffentlichungstag und Bekanntmachung des Hinweises auf die Patenterteilung: **19.11.2025**
(21) Anmeldenummer: 20743649.4
(22) Anmeldetag: 17.07.2020
(51) Int. Cl.: F01L 1/18, F01L 13/06

(54) **VARIABLER VENTILTRIEB FÜR EINEN MOTORBREMSMODUS**
VARIABLE VALVE DRIVE FOR BRAKING MODE
DISPOSITIF DE COMMANDE DE SOUPAPE VARIABLE ASSURANT LA FONCTION DE FREINAGE

(30) Priorität: 23.07.2019 DE 102019119870
(43) Veröffentlichungstag der Anmeldung: 01.06.2022
(73) Patentinhaber: MAN Truck & Bus SE, 80995 München (DE)
(72) Erfinder: MALISCHEWSKI, Thomas, 80995 München (DE); HIRSCHMANN, Steffen, 80995 München (DE); BUG, Andreas, 80995 München (DE)
(74) Vertreter: v. Bezold & Partner Patentanwälte - PartG mbB
(86) Internationale Anmeldenummer: PCT/EP2020/070265
(87) Internationale Veröffentlichungsnummer: WO 2021/013718

(56) Entgegenhaltungen:
- EP-A1- 1 462 623
- EP-A1- 3 444 451
- WO-A1-2018/185197
- DE-A1- 3 543 537
- JP-A- H04 109 010

## Beschreibung

Die Erfindung betrifft einen variablen Ventiltrieb zum Schalten eines Auslassventils einer Brennkraftmaschine in einen Motorbremsmodus.

Es ist bekannt, variable Ventiltriebe zum Verändern von Schaltzeiten und Ventilhüben von Gaswechselventilen einer Brennkraftmaschine während des Betriebs der Brennkraftmaschine zu verwenden. Im Stand der Technik ist eine Vielzahl von variablen Ventiltrieben bekannt.

Variable Ventiltriebe können beispielsweise dazu verwendet werden, Auslassventile der Zylinder einer Brennkraftmaschine in einem Motorbremsmodus zu betreiben, in dem eine Ventilsteuerkurve der Auslassventile vom Normalbetrieb abweicht.

Die DE 40 25 569 C1 offenbart eine Ventilsteuerung einer als Antrieb oder Bremse schaltbaren Brennkraftmaschine mit von einer Nockenwelle über Steuer-Kipphebel in Antriebs- und Bremsfunktion unterschiedlich gesteuerten Auslassventilen, auf die in Bremsfunktion zusätzlich zu dem in Antriebsfunktion wirksamen Nocken noch ein weiterer Hilfs-Nocken (Brems-Nocken) einwirkt. Jeweils koaxial zu einem Steuer-Kipphebel eines Auslassventils ist ein durch einen Brems-Nocken geführter, federnd an diesem anliegender Brems-Kipphebel gelagert, der im Bremsbetrieb an dem Steuer-Kipphebel arretierbar ist.

Die EP 3444451 A1 offenbart eine Kraftübertragungsvorrichtung für einen variablen Ventiltrieb einer Brennkraftmaschine. Die Kraftübertragungsvorrichtung weist eine erste Hebelvorrichtung auf. Die erste Hebelvorrichtung weist einen ersten Nockenfolger und eine erste Aufnahme für den ersten Nockenfolger auf. Der erste Nockenfolger ist in der ersten Aufnahme verschiebbar und arretierbar. Die Kraftübertragungsvorrichtung weist eine zweite Hebelvorrichtung auf. Die zweite Hebelvorrichtung weist einen zweiten Nockenfolger und eine zweite Aufnahme für den zweiten Nockenfolger auf. Der zweite Nockenfolger ist in der zweiten Aufnahme verschiebbar und arretierbar.

Die DE 35 43 537 A1 offenbart eine Ventilsteuereinrichtung für Hubkolbenmotoren, die eine in vorgegebenen Grenzen veränderlicher Phasenlage und Phasenlänge des Ventilerhebungswinkels ohne Hubverlust des Ventils ermöglicht. Diese Veränderung ist in Abhängigkeit von Zustandsparametern des Motors vorzunehmen. Zwischen zwei Ventilsteuernocken mit den extremen Phasenlängen und -lagen, die auf ein Ventil arbeiten, wird durch hydraulische Zwischenglieder weich hin- und hergeschaltet, so dass auch beliebige Zwischenphasenlagen und -längen erreichbar sind.

Der Erfindung liegt die Aufgabe zu Grunde, einen alternativen und/oder verbesserten variablen Ventiltrieb für einen Motorbremsmodus zu schaffen.

Die Aufgabe wird gelöst durch die Merkmale des unabhängigen Anspruchs 1. Vorteilhafte Weiterbildungen sind in den abhängigen Ansprüchen und der Beschreibung angegeben.

Die Erfindung schafft einen variablen Ventiltrieb zum Schalten eines (Zylinder-)Auslassventils einer Brennkraftmaschine in einen Motorbremsmodus. Der variable Ventiltrieb weist eine Nockenwelle mit einem ersten Nocken, der als ein Normalbetriebsnocken ausgebildet ist, und einem zweiten Nocken, der als ein Motorbremsnocken ausgebildet ist, auf. Der variable Ventiltrieb weist einen ersten Kipphebel mit einer ersten Leerweg-Einrichtung, die zum wahlweisen (selektiven) Schaffen oder Trennen einer ersten Wirkverbindung zwischen dem ersten Nocken und dem Auslassventil mittels des ersten Kipphebels ausgebildet ist, auf. Der variable Ventiltrieb weist einen zweiten Kipphebel mit einer zweiten Leerweg-Einrichtung, die zum wahlweisen (selektiven) Schaffen oder Trennen einer zweiten Wirkverbindung zwischen dem zweiten Nocken und dem Auslassventil mittels des zweiten Kipphebels ausgebildet ist, auf. Der variable Ventiltrieb weist eine (z. B. Hydraulik-)Fluidzufuhrleitung und eine Ventileinrichtung, die ausgebildet ist, wahlweise (selektiv) (z. B. nur) die erste Leerweg-Einrichtung oder (z. B. nur) die zweite Leerweg-Einrichtung mit der Fluidzufuhrleitung zu verbinden, auf.

Der variable Ventiltrieb kann durch Kombination von zwei Leerweg-Einrichtungen, die entweder eine Nockenkontur eines Normalbetriebsnockens und eines Motorbremsnockens aktivieren (bzw. deaktivieren), mit einer vorgeschalteten Ventileinrichtung, mittels der entweder die erste Leerweg-Einrichtung oder die zweite Leerweg-Einrichtung aktivierbar ist, auf baulich einfache und zugleich zuverlässige Weise ein Motorbremssystem bereitstellen. Die Motorbremsfunktion kann so zweckmäßig mittels eines zweifach hydraulischen Betätigungssystems ausgeführt werden. Die Umschaltfunktionalität der Ventileinrichtung (Umschalten zwischen den Leerweg-Einrichtungen) kann auf einfache Weise implementiert werden. Ein derart aufgebauter variabler Ventiltrieb kann zudem die einfache Implementierung weiterer Merkmale ermöglichen, z. B. einer hydraulischen Ventilspielausgleichseinrichtung.

Zweckmäßig können die Kipphebel starr aneinander angeordnet sein oder relativ zueinander schwenkbar sein.

Es ist möglich, dass die Kipphebel einen gemeinsamen Hebelkörper bilden.

In einem Ausführungsbeispiel weist der variable Ventiltrieb ferner eine (z. B. Hydraulik-) Fluidablassleitung auf. Die Ventileinrichtung ist dazu ausgebildet, wahlweise (z. B. nur) die erste Leerweg-Einrichtung oder (z. B. nur) die zweite Leerweg-Einrichtung mit der Fluidablassleitung zu verbinden. Vorzugsweise ist die Ventileinrichtung dazu ausgebildet, in einer (ersten) Stellung die erste Leerweg-Einrichtung mit der Fluidzufuhrleitung zu verbinden und die zweite Leerweg-Einrichtung mit der Fluidablassleitung zu verbinden. Alternativ oder zusätzlich ist die Ventileinrichtung ferner dazu ausgebildet, in einer (zweiten) Stellung die erste Leerweg-Einrichtung mit der Fluidablassleitung zu verbinden und die zweite Leerweg-Einrichtung mit der Fluidzufuhrleitung zu verbinden. Somit kann durch die Wahl der Stellung der Ventileinrichtung sehr einfach die jeweils gewünschte Leerweg-Einrichtung aktiviert werden.

Zweckmäßig kann eine Steuer- und/oder Regeleinheit der Brennkraftmaschine eine Verstellung der Ventileinrichtung bewirken. Die Ventileinrichtung kann bspw. elektrisch, pneumatisch, hydraulisch, motorisch und/oder magnetisch betätigbar sein.

In einem weiteren Ausführungsbeispiel weist der variable Ventiltrieb einen ersten Rückflussverhinderer, der vorzugsweise in Fluidverbindung zwischen der Ventileinrichtung und der ersten Leerweg-Einrichtung angeordnet ist, auf. Alternativ oder zusätzlich weist der variable Ventiltrieb einen zweiten Rückflussverhinderer, der vorzugsweise in Fluidverbindung zwischen der Ventileinrichtung und der zweiten Leerweg-Einrichtung angeordnet ist, auf.

Zweckmäßig kann der erste und/oder zweite Rückflussverhinderer in dem jeweiligen Kipphebel aufgenommen sein oder außerhalb des jeweiligen Kipphebels angeordnet sein.

Bevorzugt kann der erste und/oder zweite Rückflussverhinderer separat von der Ventileinrichtung vorgesehen sein.

In einem weiteren Ausführungsbeispiel ist der erste Rückflussverhinderer dazu ausgebildet, als eine hydraulische Ventilspielausgleichseinrichtung für die erste Wirkverbindung zu wirken, vorzugsweise in einer Stellung des ersten Rückflussverhinderers, in der ein Rückfluss aus der ersten Leerweg-Einrichtung blockiert ist. Alternativ oder zusätzlich ist der zweite Rückflussverhinderer dazu ausgebildet, als eine hydraulische Ventilspielausgleichseinrichtung für die zweite Wirkverbindung zu wirken, vorzugsweise in einer Stellung des zweiten Rückflussverhinderers, in der ein Rückfluss aus der zweiten Leerweg-Einrichtung blockiert ist. Wenn somit bspw. die erste und die zweite Leerweg-Einrichtung in der jeweils aktivierten Stellung nur hydraulisch (z. B. ohne mechanische Arretierelemente) arretiert ist, so kann sich die hydraulische Ventilspielausgleichseinrichtung aus der Funktionsweise der Rückflussverhinderer selbst ergeben. Damit kann eine Praxistauglichkeit des variablen Ventiltriebs erheblich erhöht werden.

In einer Ausführungsform ist der erste Rückflussverhinderer dazu ausgebildet, in einer ersten Stellung einen Rückfluss von Fluid aus der ersten Leerweg-Einrichtung zu der Ventileinrichtung und/oder der Fluidablassleitung zu ermöglichen (z. B. zum Deaktivieren der ersten Leerweg-Einrichtung zum Kompensieren der Nockenkontur des ersten Nockens / zum Trennen der ersten Wirkverbindung). In einer zweiten Stellung kann ein Zufluss von Fluid von der Ventileinrichtung zu der ersten Leerweg-Einrichtung ermöglicht werden (z. B. zum Aktivieren der ersten Leerweg-Einrichtung zum Schaffen der ersten Wirkverbindung). In einer dritten Stellung kann ein Rückfluss von Fluid aus der ersten Leerweg-Einrichtung zu der Ventileinrichtung blockiert werden (z. B. zum Aufrechterhalten der Aktivierung der ersten Leerweg-Einrichtung zum Aufrechterhalten der ersten Wirkverbindung).

In einer weiteren Ausführungsform ist der zweite Rückflussverhinderer dazu ausgebildet, in einer ersten Stellung einen Rückfluss von Fluid aus der zweiten Leerweg-Einrichtung zu der Ventileinrichtung und/oder der Fluidablassleitung zu ermöglichen (z. B. zum Deaktivieren der zweiten Leerweg-Einrichtung zum Kompensieren der Nockenkontur des zweiten Nockens / zum Trennen der zweiten Wirkverbindung). In einer zweiten Stellung kann ein Zufluss von Fluid von der Ventileinrichtung zu der zweiten Leerweg-Einrichtung ermöglicht werden (z. B. zum Aktivieren der zweiten Leerweg-Einrichtung zum Schaffen der zweiten Wirkverbindung). In einer dritten Stellung kann ein Rückfluss von Fluid aus der zweiten Leerweg-Einrichtung zu der Ventileinrichtung blockiert werden (z. B. zum Aufrechterhalten der Aktivierung der zweiten Leerweg-Einrichtung zum Aufrechterhalten der zweiten Wirkverbindung).

In einer weiteren Ausführungsform stellen sich die erste Stellung, die zweite Stellung und/oder dritte Stellung des ersten Rückflussverhinderers und/oder des zweiten Rückflussverhinderers selbsttätig in Abhängigkeit von einem Fluidzufuhrdruck und einem Fluidgegendruck am ersten Rückflussverhinderer und/oder am zweiten Rückflussverhinderer ein.

In einer Ausführungsvariante schafft die erste Leerweg-Einrichtung bei Fluidbeaufschlagung die erste Wirkverbindung, und/oder die zweite Leerweg-Einrichtung schafft bei Fluidbeaufschlagung die zweite Wirkverbindung.

In einer alternativen Ausführungsvariante trennt die erste Leerweg-Einrichtung bei Fluidbeaufschlagung die erste Wirkverbindung, und/oder die zweite Leerweg-Einrichtung trennt bei Fluidbeaufschlagung die zweite Wirkverbindung.

In einem Ausführungsbeispiel sind die erste Leerweg-Einrichtung und die zweite Leerweg-Einrichtung baugleich und/oder funktionsgleich. So können bspw. Gleichteile verwendet, Herstellungskosten reduziert und eine Fehlmontage verhindert werden.

Es ist auch möglich, dass der erste Kipphebel und der zweite Kipphebel baugleich sind.

In einem weiteren Ausführungsbeispiel ist die erste Leerweg-Einrichtung und/oder die zweite Leerweg-Einrichtung nur hydraulisch arretierbar und/oder frei von einer mechanischen Arretierung. Damit kann der zugeordnete Rückflussverhinderer als hydraulische Ventilspielausgleichseinrichtung wirken. Der Aufbau der Leerweg-Einrichtung vereinfacht sich.

In einer Ausführungsform weist die erste Leerweg-Einrichtung und/oder die zweite Leerweg-Einrichtung eine Aufnahmekammer, einen Kolben, der verschiebbar in der Aufnahmekammer angeordnet ist, einen Nockenfolger, der zum Verschieben mit dem Kolben verbunden ist, einen Fluidraum, der von dem Kolben begrenzt ist und/oder ein elastisches Element, das zum Vorspannen des Kolbens angeordnet ist, auf. Vorzugsweise kann der Fluidraum in der Aufnahmekammer gebildet sein. Bspw. kann das elastische Element in der Aufnahmekammer aufgenommen sein.

Es ist möglich, dass der variable Ventiltrieb so aufgebaut ist, dass die erste Leerweg-Einrichtung und die zweite Leerweg-Einrichtung (z. B. stets) fluidisch getrennt sind. Bspw. kann eine Fluidleitung, die in die Fluidkammer der ersten Leerweg-Einrichtung mündet, fluidisch von einer Fluidleitung, die in die Fluidkammer der zweiten Leerweg-Einrichtung mündet, getrennt sein.

In einer weiteren Ausführungsform ist die Ventileinrichtung als ein Wegeventil, vorzugsweise als ein 4-2-Wegeventil oder ein 4-3 Wegeventil, ausgebildet.

In einer weiteren Ausführungsform ist die Ventileinrichtung, vorzugsweise zum Geschlossenhalten des Auslassventils (z. B. in einem Zylinderabschaltungsmodus (z. B. mit ebenfalls geschlossenen Einlassventil(en) und ohne Kraftstoffzuführung)), ferner dazu ausgebildet, in einer (dritten) Stellung die erste Leerweg-Einrichtung und die zweite Leerweg-Einrichtung mit einer Fluidablassleitung zu verbinden. Damit kann sowohl die erste Wirkverbindung als auch die zweite Wirkverbindung getrennt werden. Das Auslassventil bleibt im gesamten Zyklus geschlossen.

In einer Ausführungsvariante wirken die erste Wirkverbindung und die zweite Wirkverbindung auf das Auslassventil und ein weiteres Auslassventil. Alternativ kann die erste Wirkverbindung auf das Auslassventil und ein weiteres Auslassventil wirken, und die zweite Wirkverbindung kann nur auf das Auslassventil wirken. So kann bspw. nur eines von zwei Auslassventilen eines Zylinders im Motorbremsmodus betrieben werden und das andere Auslassventil geschlossen gehalten werden.

In einer weiteren Ausführungsvariante ist der zweite Nocken dazu ausgebildet, das Auslassventil im Verdichtungstakt und/oder im Auslasstakt zunächst geschlossen zu halten und vor Erreichen eines oberen Totpunkts einer Kolbenbewegung zu öffnen, vorzugsweise zwischen 100°KW und 60°KW vor dem Erreichen des oberen Totpunkts. Das Auslassventil kann bspw. im Expansionstakt offengehalten werden, zu Ende des Expansionstaktes geschlossen werden und/oder zu Ende des Auslasstaktes geschlossen werden.

In einer weiteren Ausführungsvariante ist der erste Nocken so ausgebildet, dass das Auslassventil im Auslasstakt geöffnet ist und im Einlasstakt, im Verdichtungstakt und im Expansionstakt im Wesentlichen geschlossen ist.

Die Erfindung betrifft auch ein Kraftfahrzeug, vorzugsweise ein Nutzfahrzeug (z. B. Lastkraftwagen oder Omnibus), mit einem variablen Ventiltrieb wie hierin offenbart.

Es ist auch möglich, die Vorrichtung wie hierin offenbart für Personenkraftwagen, Großmotoren, geländegängige Fahrzeuge, Marinemotoren usw. zu verwenden.

Die zuvor beschriebenen bevorzugten Ausführungsformen und Merkmale der Erfindung sind beliebig miteinander kombinierbar. Weitere Einzelheiten und Vorteile der Erfindung werden im Folgenden unter Bezug auf die beigefügten Zeichnungen beschrieben. Es zeigen:
- Figur 1: eine perspektivische Ansicht eines variablen Ventiltriebs gemäß einem Ausführungsbeispiel der vorliegenden Offenbarung;
- Figur 2: eine Schnittansicht durch den beispielhaften variablen Ventiltrieb;
- Figur 3: eine weitere Schnittansicht durch einen Kipphebel des beispielhaften variablen Ventiltriebs;
- Figur 4: eine beispielhafte Ventilsteuerkurve;
- Figur 5: eine schematische Ansicht des beispielhaften variablen Ventiltriebs;
- Figur 6: eine schematische Ansicht eines weiteren beispielhaften variablen Ventiltriebs;
- Figur 7: eine schematische Ansicht eines Rückflussverhinderers des beispielhaften variablen Ventiltriebs;
- Figur 8: eine schematische Ansicht des Rückflussverhinderers in einer weiteren Stellung; und
- Figur 9: eine schematische Ansicht des Rückflussverhinderers in einer weiteren anderen Stellung.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

In Figur 1 ist ein variabler Ventiltrieb 10 dargestellt. Der variable Ventiltrieb 10 kann Teil einer (Hubkolben-)Brennkraftmaschine sein. Die Brennkraftmaschine kann vorzugsweise als Antriebskraftquelle in einem Kraftfahrzeug, bevorzugt einem Nutzfahrzeug (z. B. Lastkraftwagen oder Omnibus), umfasst sein. Der variable Ventiltrieb 10 dient dazu, eine Schaltung eines oder mehrerer Auslassventile der Brennkraftmaschine in einen Motorbremsmodus zu ermöglichen.

Der variable Ventiltrieb 10 weist eine Nockenwelle 12, einen ersten Kipphebel 14 und einen zweiten Kipphebel 16 auf. Die Kipphebel 14 und 16 sind um eine Kipphebelachse 18 schwenkbar. Der variable Ventiltrieb 10 weist zudem eine Ventilbrücke 20 und zwei (Zylinder-)Auslassventile 22 des selben Zylinders der Brennkraftmaschine auf. Die Auslassventile 22 können mittels der Ventilbrücke 20 wahlweise von dem ersten Kipphebel 14 oder dem zweiten Kipphebel 16 betätigt (geöffnet und geschlossen) werden. Wenn jeweils beide Auslassventile 22 von beiden Kipphebeln 14, 16 betätigbar sind, kann auf eine Führung der Ventilbrücke 20 verzichtet werden. Die Auslassventile 22 sind vorzugsweise als Tellerventile ausgeführt, die bspw. in einem Zylinderkopf der Brennkraftmaschine angeordnet sind.

Der erste Kipphebel 14 ist über eine erste Einstellschraube 24 mit der Ventilbrücke 20 zum Betätigen der Auslassventile 22 verbunden. Über die Einstellschraube 24 kann ein Ventilspiel eingestellt und nachgestellt werden.

Der zweite Kipphebel 16 ist über eine Einstellschraube 26 starr mit dem ersten Kipphebel 14 verbunden. Im Einzelnen sitzt die Einstellschraube 26 auf einem Vorsprung (einer Lasche) 28 des ersten Kipphebels 14 auf. Der Vorsprung 28 kann sich ausgehend von einem Hauptkörperbereich des ersten Kipphebels 14 in einer Richtung parallel zur Kipphebelachse 18 erstrecken. Mit der Einstellschraube 26 kann ein Spiel, welches bspw. aufgrund von Fertigungs- oder Montagetoleranzen zwischen dem ersten Kipphebel 14 und dem zweiten Kipphebel 16 entstehen kann, eingestellt werden.

Es ist auch möglich, dass die Kipphebel 14, 16 als ein gemeinsamer Körper starr miteinander verbunden sind oder dass die Kipphebel 14, 16 relativ zueinander verschwenkbar sind.

Es ist ebenfalls möglich, dass keine Ventilbrücke vorgesehen ist und beispielsweise nur ein Auslassventil direkt von den Kipphebeln 14, 16 betätigbar ist. Alternativ ist es bspw. auch möglich, dass der erste Kipphebel 14 mittels der Ventilbrücke 20 beide Auslassventile 22 betätigt und der zweite Kipphebel 16 lediglich eines der beiden Auslassventile 22 betätigt, z. B. mittels eines Durchgangslochs in der Ventilbrücke 20.

In Figur 2 ist dargestellt, dass der erste Kipphebel 14 einen Nockenfolger 30 und der zweite Kipphebel 16 einen Nockenfolger 32 aufweist. Der Nockenfolger 30 folgt einer Nockenkontur eines ersten Nockens 34 der Nockenwelle 12. Der Nockenfolger 32 folgt einer Nockenkontur eines zweiten Nockens 36 der Nockenwelle 12. Die Nockenfolger 30, 32 können, wie dargestellt ist, als drehbare Rollen ausgeführt sein.

Die Nockenfolger 30, 32 sind jeweils mittels einer Leerweg-Einrichtung (Lost-Motion-Vorrichtung) 38, 40 der Kipphebel 14, 16 verbunden. Vorzugsweise können die Leerweg-Einrichtungen 38, 40 baugleich ausgeführt sein, wie dargestellt ist. Die Leerweg-Einrichtungen 38 ermöglichen, dass wahlweise die Nockenkontur des ersten Nockens 34 oder des zweiten Nockens 36 mittels der Kipphebel 14, 16 zum Betätigen der Auslassventile 22 verwendet werden.

In einer arretierten bzw. aktivierten Stellung schafft die erste Leerweg-Einrichtung 38 mittels des ersten Kipphebels 14 eine Wirkverbindung zwischen dem ersten Nocken 34 und den Auslassventilen 22 (unter Zwischenschaltung der Ventilbrücke 20). In einer nicht-arretierten bzw. deaktivierten Stellung trennt die erste Leerweg-Einrichtung 38 diese Wirkverbindung. Stattdessen führt die Nockenkontur des ersten Nockens 34 lediglich zu einer Auf- und Abbewegung des Nockenfolgers 30 ohne Bewegung des ersten Kipphebels 14.

Auf vergleichbare Weise schafft die zweite Leerweg-Einrichtung 40 in einer arretierten bzw. aktivierten Stellung mittels des ersten Kipphebels 16 eine Wirkverbindung zwischen dem zweiten Nocken 36 und den Auslassventilen 22 (unter Zwischenschaltung des ersten Kipphebels 14 und der Ventilbrücke 20). In einer nicht-arretierten bzw. deaktivierten Stellung trennt die zweite Leerweg-Einrichtung 40 diese Wirkverbindung. Stattdessen führt die Nockenkontur des zweiten Nockens 36 lediglich zu einer Auf- und Abbewegung des Nockenfolgers 32 ohne Bewegung des zweiten Kipphebels 16.

Die erste Leerweg-Einrichtung 38 und die zweite Leerweg-Einrichtung 40 schaffen somit bei Fluidbeaufschlagung bzw. Fluidzuführung die jeweils zugeordnete Wirkverbindung. Es ist allerdings auch möglich, dass die erste Leerweg-Einrichtung und die zweite Leerweg-Einrichtung dazu ausgebildet sind, jeweils ohne Fluidbeaufschlagung die jeweils zugeordnete Wirkverbindung zu schaffen und bei Fluidbeaufschlagung diese Wirkverbindung zu trennen.

Die Leerweg-Einrichtungen 38, 40 werden so angesteuert, dass höchstens eine von beiden Leerweg-Einrichtungen 38, 40 in der jeweils arretierten bzw. aktivierten Stellung ist. Dies gelingt, indem ein Fluid entweder nur zu der ersten Leerweg-Einrichtung 38 oder nur zu der zweiten Leerweg-Einrichtung 40 zugeführt wird. In anderen Worten, entweder nur die erste Leerweg-Einrichtung 38 oder nur die zweite Leerweg-Einrichtung 40 wird mit einem Fluid beaufschlagt.

Zweckmäßig sind die Leerweg-Einrichtungen 38, 40 baugleich. Nachfolgend ist somit lediglich der beispielhaft dargestellte Aufbau der Leerweg-Einrichtung 38 aus Figur 2 beschrieben.

Die Leerweg-Einrichtung 38 weist eine Aufnahmekammer 42, einen Kolben 44 und ein elastisches Element 46 auf.

Der Kolben 44 ist bewegbar in der Aufnahmekammer 42 aufgenommen. Das elastische Element 46 stützt den Kolben 44 elastisch an einer Bodenfläche der Aufnahmekammer 42 ab. Das elastische Element 46 ist zweckmäßig eine Feder, vorzugsweise eine Schraubenfeder. Der Kolben 44 trägt den Nockenfolger 30 drehbar. Zwischen der Bodenfläche der Aufnahmekammer 42 und dem Kolben 44 ist ein Fluidraum 48 gebildet. Über eine Fluidleitung 50 kann ein Fluid, vorzugsweise ein Hydraulikfluid, in den und aus dem Fluidraum 48 geleitet werden. Wird ein Fluid in den Fluidraum 48 geleitet und ein Rückfluss des Fluids blockiert, so ist der Kolben 44 über das Fluid im Fluidraum 48 starr an der Aufnahmekammer 42 abgestützt. Die Nockenkontur des ersten Nockens 34 wird über die Leerweg-Einrichtung 38 starr auf den ersten Kipphebel 14 übertragen. Wird kein Fluid in den Fluidraum 48 geleitet oder ist ein Rückfluss des Fluids nicht blockiert, so ist der Kolben 44 bewegbar in der Aufnahmekammer 42. Die Nockenkontur des ersten Nockens 34 wird über die Leerweg-Einrichtung 38 kompensiert und nicht auf den ersten Kipphebel 14 übertragen.

Die Figur 3 zeigt noch, dass der Kolben 44 durch eine Sicherung 52 vor einem Herausfallen aus der Aufnahmekammer 42 gesichert ist. Die Sicherung 52 kann bspw. in eine Längsnut oder ein Langloch 54 der Kolbens 44 eingreifen und so zusätzlich eine Verdrehsicherung für den Kolben 44 darstellen.

Im dargestellten Ausführungsbeispiel sind die Leerweg-Einrichtungen 38, 40 bezüglich der Kipphebel 14, 16 nockenwellen- bzw. nockenseitig angeordnet. Alternative Anordnungen sind ebenfalls möglich, zum Beispiel eine ventilseitige Anordnung von Leerweg-Einrichtungen bezüglich der Kipphebel. Zudem ist der dargestellte Aufbau der Leerweg-Einrichtungen 38, 40 zwar bevorzugt, allerdings nicht beschränkend für die vorliegende Offenbarung. Abweichende oder modifizierte Konfigurationen sind ebenfalls denkbar, solange die zugeordnete Funktionsweise (d.h. teilweises Schaffen oder Trennen der jeweiligen Wirkverbindung) erfüllbar ist.

Mittels des erstens Nockens 34 können die Auslassventile 22 in einem Normalbetriebsmodus der Brennkraftmaschine betrieben werden. Die Auslassventile 22 können im Bereich des unteren Totpunkts zu Beginn des Auslasstaktes geöffnet werden und zum Ende des Auslasstaktes im Bereich des oberen Totpunkts geschlossen werden. In den übrigen Takten sind die Auslassventile 22 geschlossen. Der erste Nocken 34 ist somit als ein Normalauslassnocken ausgebildet.

Mittels des zweiten Nockens 36 können die Auslassventile 22 (oder z. B. nur eines davon) in einem Motorbremsmodus der Brennkraftmaschine betrieben werden. Der zweite Nocken 36 ist somit als ein Motorbremsnocken ausgebildet.

Die Figur 4 zeigt eine besonders bevorzugte, nicht-beschränkende Ventilsteuerkurve für die Auslassventile 22 im Motorbremsmodus, die durch den zweiten Nocken 36 bewirkt werden kann.

In Figur 4 bezieht sich die Abszisse (x-Achse) auf einen Kurbelwellenwinkel und die Ordinate (y-Achse) auf einen Ventilhub in mm. Es ist ein vollständiger Viertakt-Zyklus bestehend aus Verdichten, Expandieren, Auslassen und Einlassen dargestellt.

Die Ventilsteuerkurve für den Motorbremsbetrieb zeigt, dass das Auslassventil zum Ende des Verdichtungstaktes im Bereich des oberen Totpunkts bei rund 60° KW bis 100° KW vor dem oberen Totpunkt leicht geöffnet wird. Am oberen Totpunkt wird das Auslassventil weiter geöffnet und schließt am Ende des Expansionstaktes ungefähr am unteren Totpunkt. Das Öffnen des Auslassventils zum Ende des Verdichtungstaktes bewirkt, dass die verdichtete Luft im Zylinder durch das geöffnete Auslassventil in das Abgassystem durch den sich zum oberen Totpunkt bewegenden Kolben geschoben wird. Die zuvor verrichtete Verdichtungsarbeit bremst die Kurbelwelle und somit die Brennkraftmaschine. Der Zylinderdruck steigt im Verdichtungstakt zunächst an, sinkt dann jedoch infolge der Öffnung des Auslassventils schon vor dem oberen Totpunkt ab. Das offene Auslassventil während des Expansionstaktes bewirkt, dass Luft aus den Abgasleitungen zurück in den Zylinder gesaugt wird. Am Ende des Expansionstaktes ist der Zylinder im Wesentlichen mit Luft aus dem Abgassystem gefüllt.

Die Ventilsteuerkurve zeigt zudem, dass das Auslassventil nach Erreichen des unteren Totpunkts am Ende des Expansionstaktes zunächst geschlossen bleibt. Zum Ende des Ausschiebetaktes öffnet sich das Auslassventil im Bereich des oberen Totpunkts. Die Öffnung erfolgt wiederum bei rund 60° KW bis 100° KW vor dem oberen Totpunkt. Das geschlossene Auslassventil während des ersten Abschnitts des Ausschiebetakts bewirkt, dass die im Expansionstakt angesaugte Luft unter Verrichtung von Arbeit verdichtet wird. Der Zylinderdruck steigt an. Die Verdichtungsarbeit bremst die Kurbelwelle und somit den Verbrennungsmotor. Die Öffnung des Auslassventils zum Ende des Ausschiebetaktes führt dazu, dass die Luft durch das geöffnete Auslassventil in das Abgassystem geschoben wird. Im Ansaugtakt wird der Zylinder wieder mit Luft durch das oder die geöffneten Einlassventile gefüllt. Der Zyklus beginnt erneut.

Wie obenstehend erläutert ist, kommt es durch den Einsatz des zweiten Nockens 36 zu einer zweifachen Kompression mit anschließender Dekompression, sodass eine wirksame Motorbremsfunktionalität gewährleistet wird.

Die Figur 5 zeigt schematisch, wie Fluid zu den Leerweg-Einrichtungen 38, 40 zugeführt und von diesen abgeführt wird.

Der variable Ventiltrieb 10 weist ein (Hydraulik-)Fluidsystem mit einer Druckfluidquelle 56, einem Fluidspeicher 58, einer Ventileinrichtung 60 und zwei Rückflussverhinderern 62, 64 auf.

Die Druckfluidquelle 56 kann mittels einer Fluidzufuhrleitung 66 Druckfluid zu der Ventileinrichtung 60 zuführen. Beispielsweise kann die Druckfluidquelle 56 als eine Fluid- oder Hydraulikpumpe ausgebildet sein. Die Druckfluidquelle 56 kann mit dem Fluidspeicher 58 verbunden sein. Über eine Fluidabfuhrleitung (Fluidablassleitung) 68 kann Fluid von der Ventileinrichtung 60 zu dem Fluidspeicher 58 geleitet werden. Der Fluidspeicher 58 kann beispielsweise als eine Ölwanne ausgeführt sein.

Die Ventileinrichtung 60 kann (mindestens) zwei unterschiedliche Stellungen einnehmen. In der dargestellten (ersten) Stellung ist die Druckfluidquelle 56 mit der ersten Leerweg-Einrichtung 38 verbunden. Die zweite Leerweg-Einrichtung 40 ist in der ersten Stellung der Ventileinrichtung 60 mit dem Fluidspeicher 58 verbunden. In einer zweiten Stellung ist die Druckfluidquelle 56 mit der zweiten Leerweg-Einrichtung 40 verbunden. Die erste Leerweg-Einrichtung 38 ist in der zweiten Stellung der Ventileinrichtung 60 mit dem Fluidspeicher 58 verbunden. Somit kann auf besonders einfache Weise zwischen den Kipphebeln 14 und 16 und damit den Nocken 34 und 36 hin- und hergeschaltet werden. Die Ventileinrichtung 60 kann hierbei zweckmäßig als ein 4/2-Wegeventil (Wegeventil mit vier Anschlüssen und zwei Stellungen) ausgeführt sein. Eine Ausführung als Reihen- und/oder Parallelschaltung mehrerer Ventile ist ebenfalls möglich.

Die Ventileinrichtung 60 ist im Normalbetrieb der Brennkraftmaschine in der ersten Stellung. Die Ventileinrichtung 60 ist im Motorbremsbetrieb der Brennkraftmaschine in der zweiten Stellung. In der ersten Stellung ist die erste Leerweg-Einrichtung 38 starr und die zweite Leerweg-Einrichtung 40 bewegbar geschaltet. Der erste Kipphebel 14 ist aktiviert, und der zweite Kipphebel 16 ist deaktiviert. In der zweiten Stellung ist die erste Leerweg-Einrichtung 38 bewegbar und die zweite Leerweg-Einrichtung 40 starr geschaltet. Der erste Kipphebel 14 ist deaktiviert, und der zweite Kipphebel 16 ist aktiviert.

Die Rückflussverhinderer 62, 64 können als Steuer- oder Kontrollventile ausgeführt sein. Die Rückflussverhinderer 62, 64 sind dazu ausgebildet, einen ungewünschten Rückfluss aus der jeweiligen Leerweg-Einrichtung 38, 40 zu verhindern, wie beispielhaft im Detail unter Bezugnahme auf die Figuren 7 bis 9 beschrieben ist. Zusätzlich können die Rückflussverhinderer 62, 64 einen Rückfluss aus den Leerweg-Einrichtungen 38, 40 ermöglichen, wenn die Ventileinrichtung 60 die entsprechende Leerweg-Einrichtung 38, 40 mit der Fluidablassleitung 68 verbindet bzw. kein Druckfluid von der Druckfluidquelle 56 an dem jeweiligen Rückflussverhinderer 62, 64 anliegt.

Die Figur 6 zeigt ein gegenüber Figur 5 modifiziertes Fluidsystem.

Das Fluidsystem von Figur 6 unterscheidet sich von dem Fluidsystem nach Figur 5 darin, dass die Ventileinrichtung 60 eine dritte Stellung einnehmen kann. Zweckmäßig kann die Ventileinrichtung 60 hierbei als ein 4/3-Wegeventil (Wegeventil mit 4 Anschlüssen und 3 Stellungen) ausgeführt sein. Eine Ausführung als Reihen- und/oder Parallelschaltung mehrerer Ventile ist ebenfalls möglich.

In der dritten Stellung sind beide Leerweg-Einrichtungen 38, 40 mit dem Fluidspeicher 58 verbunden. Damit ist keine der Leerweg-Einrichtungen 38, 40 aktiviert. Keiner der zugeordneten Kipphebel 14, 16 wird während einer Nockenwellenumdrehung verschwenkt. Die Auslassventile 22 bleiben geschlossen. Somit kann auf einfache Weise eine Zylinderabschaltung bezüglich der Auslassventile 22 bewirkt werden. Zusätzlich können auch die Einlassventile geschlossen gehalten und die Kraftstoffzuführung gestoppt werden, um den entsprechenden Zylinder abzuschalten.

Die Figuren 7 bis 9 zeigen eine beispielhafte Ausführung für den Rückflussverhinderer 62. Der Rückflussverhinderer 64 kann baugleich oder zumindest funktionsgleich wie der Rückflussverhinderer 62 ausgeführt sein.

Der Rückflussverhinderer 62 weist eine Druckfluidzufuhr 70, eine Fluidleitung 72 und einen Fluidablass 74 auf. Die Druckfluidzufuhr 70 dient zur Zuführung von Druckfluid von der Ventileinrichtung 60 zu dem Rückflussverhinderer 62. Die Fluidleitung 72 dient zur Zuführung von Druckfluid von dem Rückflussverhinderer 62 zu der Leerweg-Einrichtung 38 und zum Abführen von Fluid von der Leerweg-Einrichtung 38 zu dem Rückflussverhinderer 62. Der Fluidablass 74 dient zum Ablassen von Fluid von dem Rückflussverhinderer 62 zu der Ventileinrichtung 60 und/oder der Fluidablassleitung 68.

Der Rückflussverhinderer 62 weist einen bewegbaren Kolben 76 auf. In einer Ruhestellung (Figur 7) blockiert der Kolben 76 die Druckfluidzufuhr 70 und schafft eine Fluidverbindung zwischen der Fluidleitung 72 und dem Fluidablass 74 zum Ablassen von Fluid aus der Leerweg-einrichtung 38. Der Kolben 76 ist in Richtung zu der Ruhestellung elastisch vorgespannt, vorzugsweise federvorgespannt.

Der Rückflussverhinderer 62 weist ein Rückschlagventil 78 mit einem bewegbaren Sperrelement 80, z. B. eine Kugel, auf. Das Sperrelement 80 ist in Richtung zu einer Schließstellung elastisch vorgespannt, vorzugsweise federvorgespannt. Das Rückschlagventil 78 ist im Kolben 76 aufgenommen.

Figur 8 zeigt, dass wenn Druckfluid zu dem Rückflussverhinderer 62 über die Druckfluidzufuhr 70 zugeführt wird, zunächst der Kolben 76 so bewegt werden kann, dass der Fluidablass 74 blockiert wird. Zudem kann das Sperrelement 80 entgegen der elastischen Vorspannung bewegt werden, vom Ventilsitz abheben und eine Fluidverbindung zwischen der Druckfluidzufuhr 70 und der Fluidleitung 72 schaffen. Druckfluid kann zu der Leerweg-Einrichtung 38 zum Aktivieren der Leerweg-Einrichtung 38 zugeführt werden.

Wird durch den ersten Nocken 34 (siehe Figur 2) ein Ventilhub bei der aktivierten Leerweg-Einrichtung 38 bewirkt, steigt der Druck in der Fluidleitung 72 schlagartig an. Das Rückschlagventil 78 schließt durch Bewegen des Sperrelements 80 in den Ventilsitz, siehe Figur 9. Das Fluid aus der Leerweg-Einrichtung 38 kann nicht entweichen. Der Kipphebel 14 wird geschwenkt. Damit wirkt der Rückflussverhinderer 62 zusätzlich auch als eine hydraulische Ventilspielausgleichseinrichtung, insbesondere in Kombination mit der Leerweg-Einrichtung 38, die nur hydraulisch in der aktivierten Stellung arretiert ist, also insbesondere ohne eine mechanische Arretierung (z. B. keine Sperrkolben) vorgesehen ist.

### Bezugszeichenliste

- 10: Variabler Ventiltrieb
- 12: Nockenwelle
- 14: Erster Kipphebel
- 16: Zweiter Kipphebel
- 18: Kipphebelachse
- 20: Ventilbrücke
- 22: Auslassventil
- 24: Einstellschraube
- 26: Einstellschraube
- 28: Vorsprung
- 30: Nockenfolger
- 32: Nockenfolger
- 34: Erster Nocken
- 36: Zweiter Nocken
- 38: Erste Leerweg-Einrichtung
- 40: Zweite Leerweg-Einrichtung
- 42: Aufnahmekammer
- 44: Kolben
- 46: Elastisches Element
- 48: Fluidraum
- 50: Fluidleitung
- 52: Sicherung
- 54: Langloch
- 56: Druckfluidquelle
- 58: Fluidspeicher
- 60: Ventileinrichtung
- 62: Erster Rückflussverhinderer
- 64: Zweiter Rückflussverhinderer
- 66: Fluidzufuhrleitung
- 68: Fluidablassleitung
- 70: Druckfluidzufuhr
- 72: Fluidleitung
- 74: Fluidablass
- 76: Kolben
- 78: Rückschlagventil
- 80: Sperrelement

## Patentansprüche

1. Variabler Ventiltrieb (10) zum Schalten eines Auslassventils (22) einer Brennkraftmaschine in einen Motorbremsmodus, wobei der variable Ventiltrieb (10) aufweist:
eine Nockenwelle (12) mit einem ersten Nocken (34), der als ein Normalbetriebsnocken ausgebildet ist, und einem zweiten Nocken (36), der als ein Motorbremsnocken ausgebildet ist;
einen ersten Kipphebel (14) mit einer ersten Leerweg-Einrichtung (38), die zum wahlweisen Schaffen oder Trennen einer ersten Wirkverbindung zwischen dem ersten Nocken (34) und dem Auslassventil (22) mittels des ersten Kipphebels (14) ausgebildet ist;
einen zweiten Kipphebel (16) mit einer zweiten Leerweg-Einrichtung (40), die zum wahlweisen Schaffen oder Trennen einer zweiten Wirkverbindung zwischen dem zweiten Nocken (36) und dem Auslassventil (22) mittels des zweiten Kipphebels (16) ausgebildet ist;
eine Fluidzufuhrleitung (66); und
eine Ventileinrichtung (60), die ausgebildet ist, wahlweise die erste Leerweg-Einrichtung (38) oder die zweite Leerweg-Einrichtung (40) mit der Fluidzufuhrleitung (66) zu verbinden.

2. Variabler Ventiltrieb (10) nach Anspruch 1, ferner aufweisend:
eine Fluidablassleitung (68),
wobei die Ventileinrichtung (60) dazu ausgebildet ist, wahlweise die erste Leerweg-Einrichtung (38) oder die zweite Leerweg-Einrichtung (40) mit der Fluidablassleitung (68) zu verbinden,
wobei vorzugsweise:
die Ventileinrichtung (60) dazu ausgebildet ist:
- in einer ersten Stellung die erste Leerweg-Einrichtung (38) mit der Fluidzufuhrleitung (66) zu verbinden und die zweite Leerweg-Einrichtung (40) mit der Fluidablassleitung (68) zu verbinden; und
- in einer zweiten Stellung die erste Leerweg-Einrichtung (38) mit der Fluidablassleitung (68) zu verbinden und die zweite Leerweg-Einrichtung (40) mit der Fluidzufuhrleitung (66) zu verbinden.

3. Variabler Ventiltrieb (10) nach Anspruch 1 oder Anspruchs 2, ferner aufweisend:
einen ersten Rückflussverhinderer (62), der in Fluidverbindung zwischen der Ventileinrichtung (60) und der ersten Leerweg-Einrichtung (38) angeordnet ist; und/oder
einen zweiten Rückflussverhinderer (64), der in Fluidverbindung zwischen der Ventileinrichtung (60) und der zweiten Leerweg-Einrichtung (40) angeordnet ist.

4. Variabler Ventiltrieb (10) nach Anspruch 3, wobei:
der erste Rückflussverhinderer (62) dazu ausgebildet ist, als eine hydraulische Ventilspielausgleichseinrichtung für die erste Wirkverbindung zu wirken, vorzugsweise in einer Stellung des ersten Rückflussverhinderers (62), in der ein Rückfluss aus der ersten Leerweg-Einrichtung (38) blockiert ist; und/oder
der zweite Rückflussverhinderer (64) dazu ausgebildet ist, als eine hydraulische Ventilspielausgleichseinrichtung für die zweite Wirkverbindung zu wirken, vorzugsweise in einer Stellung des zweiten Rückflussverhinderers (64), in der ein Rückfluss aus der zweiten Leerweg-Einrichtung (40) blockiert ist.

5. Variabler Ventiltrieb (10) nach Anspruch 3 oder Anspruch 4, wobei:
der erste Rückflussverhinderer (62) dazu ausgebildet ist:
- in einer ersten Stellung einen Rückfluss von Fluid aus der ersten Leerweg-Einrichtung (38) zu der Ventileinrichtung (60) und/oder der Fluidablassleitung (68) zu ermöglichen;
- in einer zweiten Stellung einen Zufluss von Fluid von der Ventileinrichtung (60) zu der ersten Leerweg-Einrichtung (38) zu ermöglichen;
- in einer dritten Stellung einen Rückfluss von Fluid aus der ersten Leerweg-Einrichtung (38) zu der Ventileinrichtung (60) zu blockieren; und/oder
der zweite Rückflussverhinderer (64) dazu ausgebildet ist:
- in einer ersten Stellung einen Rückfluss von Fluid aus der zweiten Leerweg-Einrichtung (40) zu der Ventileinrichtung (60) und/oder der Fluidablassleitung (68) zu ermöglichen;
- in einer zweiten Stellung einen Zufluss von Fluid von der Ventileinrichtung (60) zu der zweiten Leerweg-Einrichtung (40) zu ermöglichen; und
- in einer dritten Stellung einen Rückfluss von Fluid aus der zweiten Leerweg-Einrichtung (40) zu der Ventileinrichtung (60) zu blockieren.

6. Variabler Ventiltrieb (10) nach Anspruch 5, wobei:
sich die erste Stellung, die zweite Stellung und dritte Stellung des ersten Rückflussverhinderers (62) und/oder des zweiten Rückflussverhinderers (64) selbsttätig in Abhängigkeit von einem Fluidzufuhrdruck und einem Fluidgegendruck am ersten Rückflussverhinderer (62) und/oder am zweiten Rückflussverhinderer (64) einstellen.

7. Variabler Ventiltrieb (10) nach einem der vorherigen Ansprüche, wobei:
die erste Leerweg-Einrichtung (38) bei Fluidbeaufschlagung die erste Wirkverbindung schafft und die zweite Leerweg-Einrichtung (40) bei Fluidbeaufschlagung die zweite Wirkverbindung schafft; oder
die erste Leerweg-Einrichtung (38) bei Fluidbeaufschlagung die erste Wirkverbindung trennt und die zweite Leerweg-Einrichtung (40) bei Fluidbeaufschlagung die zweite Wirkverbindung trennt.

8. Variabler Ventiltrieb (10) nach einem der vorherigen Ansprüche, wobei:
die erste Leerweg-Einrichtung (38) und die zweite Leerweg-Einrichtung (40) baugleich und/oder funktionsgleich sind.

9. Variabler Ventiltrieb (10) nach einem der vorherigen Ansprüche, wobei:
die erste Leerweg-Einrichtung (38) und/oder die zweite Leerweg-Einrichtung (40) nur hydraulisch arretierbar ist und/oder frei von einer mechanischen Arretierung ist.

10. Variabler Ventiltrieb (10) nach einem der vorherigen Ansprüche, wobei:
die erste Leerweg-Einrichtung (38) und/oder die zweite Leerweg-Einrichtung (40) aufweist:
- eine Aufnahmekammer (42);
- einen Kolben (44), der verschiebbar in der Aufnahmekammer (42) angeordnet ist;
- einen Nockenfolger (30, 32), der zum Verschieben mit dem Kolben (44) verbunden ist;
- einen Fluidraum (48), der von dem Kolben (44) begrenzt ist; und
- ein elastisches Element (46), das zum Vorspannen des Kolbens (44) angeordnet ist.

11. Variabler Ventiltrieb (10) nach einem der vorherigen Ansprüche, wobei:
die Ventileinrichtung (60) als ein Wegeventil, vorzugsweise als ein 4-2-Wegeventil oder ein 4-3 Wegeventil, ausgebildet ist.

12. Variabler Ventiltrieb (10) nach einem der vorherigen Ansprüche, wobei:
die Ventileinrichtung (60), vorzugsweise zum Geschlossenhalten des Auslassventils (22), ferner dazu ausgebildet ist:
- in einer dritten Stellung die erste Leerweg-Einrichtung (38) und die zweite Leerweg-Einrichtung (40) mit einer Fluidablassleitung (68) zu verbinden.

13. Variabler Ventiltrieb (10) nach einem der vorherigen Ansprüche, wobei:
die erste Wirkverbindung und die zweite Wirkverbindung auf das Auslassventil (22) und ein weiteres Auslassventil (22) wirken; oder
die erste Wirkverbindung auf das Auslassventil (22) und ein weiteres Auslassventil (22) wirkt und die zweite Wirkverbindung nur auf das Auslassventil (22) wirkt.

14. Variabler Ventiltrieb (10) nach einem der vorherigen Ansprüche, wobei:
der zweite Nocken (36) dazu ausgebildet ist, das Auslassventil (22) im Verdichtungstakt und/oder im Auslasstakt zunächst geschlossen zu halten und vor Erreichen eines oberen Totpunkts einer Kolbenbewegung zu öffnen, vorzugsweise zwischen 100°KW und 60°KW vor dem Erreichen des oberen Totpunkts; und/oder
der erste Nocken (34) so ausgebildet ist, dass das Auslassventil (22) im Auslasstakt geöffnet ist und im Einlasstakt, im Verdichtungstakt und im Expansionstakt im Wesentlichen geschlossen ist.

15. Kraftfahrzeug, vorzugsweise Nutzfahrzeug, mit einem variablen Ventiltrieb (10) nach einem der vorherigen Ansprüche.

## Claims

1. A variable valve train (10) for switching an outlet valve (22) of an internal combustion engine to an engine braking mode, wherein the variable valve train (10) has:
a camshaft (12) with a first cam (34) which is designed as a normal operation cam and a second cam (36) which is designed as an engine braking cam;
a first rocking lever (14) has a first stroke device (38) which is designed for selectively making or breaking a first operative connection between the first cam (34) and the outlet valve (22) by means of the first rocking lever (14);
a second rocking lever (16) has a second stroke device (40) which is designed for selectively making or breaking a second operative connection between the second cam (36) and the outlet valve (22) by means of the second rocking lever (16);
a fluid feed line (66); and
a valve device (60) which is designed selectively to connect the first stroke device (38) or the second stroke device (40) to the fluid feed line (66).

2. The variable valve train (10) as claimed in claim 1, also having:
a fluid drain line (68);
wherein the valve device (60) is designed to connect selectively the first stroke device (38) or the second stroke device (40) to the fluid drain line (68),
wherein preferably:
the valve device (60) is designed:
- in a first position to connect the first stroke device (38) to the fluid feed line (66) and to connect the second stroke device (40) to the fluid drain line (68); and
- in a second position to connect the first stroke device (38) to the fluid drain line (68) and to connect the second stroke device (40) to the fluid feed line (66).

3. The variable valve train (10) as claimed in claim 1 or claim 2, also having:
a first backflow preventer (62) which is arranged in a fluidic connection between the valve device (60) and the first stroke device (38); and/or
a second backflow preventer (64) which is arranged in a fluidic connection between the valve device (60) and the second stroke device (40).

4. The variable valve train (10) as claimed in claim 3, wherein:
the first backflow preventer (62) is designed to act as a hydraulic valve clearance compensating device for the first operative connection, preferably in a position of the first backflow preventer (62) in which a backflow from the first stroke device (38) is blocked; and/or
the second backflow preventer (64) is designed to act as a hydraulic valve clearance compensating device for the second operative connection, preferably in a position of the second backflow preventer (64) in which a backflow from the second stroke device (40) is blocked.

5. The variable valve train (10) as claimed in claim 3 or claim 4, wherein:
the first backflow preventer (62) is designed:
- in a first position to permit a backflow of fluid from the first stroke device (38) to the valve device (60) and/or the fluid drain line (68);
- in a second position to permit a supply of fluid from the valve device (60) to the first stroke device (38);
- in a third position to block a backflow of fluid from the first stroke device (38) to the valve device (60); and/or
the second backflow preventer (64) is designed:
- in a first position to permit a backflow of fluid from the second stroke device (40) to the valve device (60) and/or the fluid drain line (68);
- in a second position to permit a supply of fluid from the valve device (60) to the second stroke device (40); and
- in a third position to block a backflow of fluid from the second stroke device (40) to the valve device (60).

6. The variable valve train (10) as claimed in claim 5, wherein:
the first position, the second position and third position of the first backflow preventer (62) and/or the second backflow preventer (64) are automatically adjusted as a function of a fluid supply pressure and a fluid counterpressure on the first backflow preventer (62) and/or on the second backflow preventer (64).

7. The variable valve train (10) as claimed in one of the preceding claims, wherein:
with the application of fluid the first stroke device (38) makes the first operative connection and with the application of fluid the second stroke device (40) makes the second operative connection; or
with the application of fluid the first stroke device (38) breaks the first operative connection and with the application of fluid the second stroke device (40) breaks the second operative connection.

8. The variable valve train (10) as claimed in one of the preceding claims, wherein:
the first stroke device (38) and the second stroke device (40) have the same construction and/or the same function.

9. The variable valve train (10) as claimed in one of the preceding claims, wherein:
the first stroke device (38) and/or the second stroke device (40) may be blocked only hydraulically and/or is free of a mechanical blocking device.

10. The variable valve train (10) as claimed in one of the preceding claims, wherein:
the first stroke device (38) and/or the second stroke device (40) has:
- a receiving chamber (42);
- a piston (44) which is displaceably arranged in the receiving chamber (42);
- a cam follower (30, 32) which is connected to the piston (44) for displacement;
- a fluid chamber (48) which is defined by the piston (44); and
- a resilient element (46) which is arranged for pretensioning the piston (44).

11. The variable valve train (10) as claimed in one of the preceding claims, wherein:
the valve device (60) is designed as a directional valve, preferably as a 4-2-way valve or a 4-3-way valve.

12. The variable valve train (10) as claimed in one of the preceding claims, wherein:
the valve device (60) is preferably designed to keep the outlet valve (22) closed, and is also designed:
- in a third position to connect the first stroke device (38) and the second stroke device (40) to a fluid drain line (68).

13. The variable valve train (10) as claimed in one of the preceding claims, wherein:
the first operative connection and the second operative connection act on the outlet valve (22) and a further outlet valve (22); or
the first operative connection acts on the outlet valve (22) and a further outlet valve (22) and the second operative connection acts only on the outlet valve (22).

14. The variable valve train (10) as claimed in one of the preceding claims, wherein:
the second cam (36) is designed to keep the outlet valve (22) initially closed in the compression stroke and/or in the exhaust stroke and to open said outlet valve before reaching a top dead center point of a piston movement, preferably between 100° KW and 60° KW before reaching the top dead center point; and/or
the first cam (34) is designed such that the outlet valve (22) is opened in the exhaust stroke and is substantially closed in the intake stroke, in the compression stroke and in the expansion stroke.

15. A motor vehicle, preferably a utility vehicle, with a variable valve train (10) as claimed in one of the preceding claims.

## Revendications

1. Commande de soupape variable (10) destinée à commuter une soupape d'échappement (22) d'un moteur à combustion interne en mode de frein moteur, la commande de soupape variable (10) possédant :
un arbre à cames (12) pourvu d'une première came (34), qui est configurée comme une came de fonctionnement normal, et d'une deuxième came (36), qui est configurée comme une came de frein moteur ;
un premier culbuteur (14) avec un premier dispositif à course à vide (38), qui est configuré pour établir ou interrompre sélectivement une première liaison active entre la première came (34) et la soupape d'échappement (22) au moyen du premier culbuteur (14) ;
un deuxième culbuteur (16) avec un deuxième dispositif à course à vide (40), qui est configuré pour établir ou interrompre sélectivement une deuxième liaison active entre la deuxième came (36) et la soupape d'échappement (22) au moyen du deuxième culbuteur (16) ;
une conduite d'amenée de fluide (66) ; et
un dispositif de soupape (60), qui est configuré pour relier sélectivement le premier dispositif à course à vide (38) ou le deuxième dispositif à course à vide (40) à la conduite d'amenée de fluide (66).

2. Commande de soupape variable (10) selon la revendication 1, possédant en outre :
une conduite d'évacuation de fluide (68),
le dispositif de soupape (60) étant configuré pour relier sélectivement le premier dispositif à course à vide (38) ou le deuxième dispositif à course à vide (40) à la conduite d'évacuation de fluide (68).
de préférence :
le dispositif de soupape (60) étant configuré pour :
- dans une première position, relier le premier dispositif à course à vide (38) à la conduite d'amenée de fluide (66) et relier le deuxième dispositif à course à vide (40) à la conduite d'évacuation de fluide (68) ; et
- dans une deuxième position, relier le premier dispositif à course à vide (38) à la conduite d'évacuation de fluide (68) et relier le deuxième dispositif à course à vide (40) à la conduite d'amenée de fluide (66).

3. Commande de soupape variable (10) selon la revendication 1 ou la revendication 2, possédant en outre :
un premier clapet antiretour (62) qui est disposé en communication fluidique entre le dispositif de soupape (60) et le premier dispositif à course à vide (38) ; et/ou
un deuxième clapet antiretour (64) qui est disposé en communication fluidique entre le dispositif de soupape (60) et le premier deuxième à course à vide (40).

4. Commande de soupape variable (10) selon la revendication 3 :
le premier clapet antiretour (62) étant configuré pour agir comme un dispositif de compensation du jeu de soupape hydraulique pour la première liaison active, de préférence dans une position du premier clapet antiretour (62) dans laquelle un reflux depuis le premier dispositif à course à vide (38) est bloqué ; et/ou
le deuxième clapet antiretour (64) étant configuré pour agir comme un dispositif de compensation du jeu de soupape hydraulique pour la deuxième liaison active, de préférence dans une position du deuxième clapet antiretour (64) dans laquelle un reflux depuis le deuxième dispositif à course à vide (40) est bloqué.

5. Commande de soupape variable (10) selon la revendication 3 ou la revendication 4 :
le premier clapet antiretour (62) étant configuré pour :
- dans une première position, rendre possible un reflux de fluide depuis le premier dispositif à course à vide (38) vers le dispositif de soupape (60) et/ou la conduite d'évacuation de fluide (68) ;
- dans une deuxième position, rendre possible un afflux de fluide depuis le dispositif de soupape (60) vers le premier dispositif à course à vide (38) ;
- dans une troisième position, bloquer un reflux de fluide depuis le premier dispositif à course à vide (38) vers le dispositif de soupape (60) ; et/ou le deuxième clapet antiretour (64) étant configuré pour :
- dans une première position, rendre possible un reflux de fluide depuis le deuxième dispositif à course à vide (40) vers le dispositif de soupape (60) et/ou la conduite d'évacuation de fluide (68) ;
- dans une deuxième position, rendre possible un afflux de fluide depuis le dispositif de soupape (60) vers le deuxième dispositif à course à vide (40) ; et
- dans une troisième position, bloquer un reflux de fluide depuis le deuxième dispositif à course à vide (40) vers le dispositif de soupape (60).

6. Commande de soupape variable (10) selon la revendication 5 :
la première position, la deuxième position et la troisième position du premier clapet antiretour (62) et/ou du deuxième clapet antiretour (64) se réglant automatiquement en fonction d'une pression d'amenée de fluide et d'une contre-pression de fluide au niveau du premier clapet antiretour (62) et/ou du deuxième clapet antiretour (64).

7. Commande de soupape variable (10) selon l'une des revendications précédentes :
le premier dispositif à course à vide (38) établissant la première liaison active lorsqu'il est alimenté en fluide et le deuxième dispositif à course à vide (40) établissant la deuxième liaison active lorsqu'il est alimenté en fluide ; ou
le premier dispositif à course à vide (38) interrompant la première liaison active lorsqu'il est alimenté en fluide et le deuxième dispositif à course à vide (40) interrompant la deuxième liaison active lorsqu'il est alimenté en fluide.

8. Commande de soupape variable (10) selon l'une des revendications précédentes :
le premier dispositif à course à vide (38) et le deuxième dispositif à course à vide (40) étant de construction identique et/ou de fonction identique.

9. Commande de soupape variable (10) selon l'une des revendications précédentes :
le premier dispositif à course à vide (38) et/ou le deuxième dispositif à course à vide (40) pouvant seulement être bloqués hydrauliquement et/ou étant dépourvus d'un blocage mécanique.

10. Commande de soupape variable (10) selon l'une des revendications précédentes :
le premier dispositif à course à vide (38) et/ou le deuxième dispositif à course à vide (40) possédant :
- une chambre d'accueil (42) ;
- un piston (44) qui est disposé de manière coulissante dans la chambre d'accueil (42) ;
- un suiveur de came (30, 32) relié au piston (44) pour coulisser avec celui-ci ;
- un espace à fluide (48) qui est délimité par le piston (44) ; et
- un élément élastique (46) qui est disposé pour précontraindre le piston (44).

11. Commande de soupape variable (10) selon l'une des revendications précédentes :
le dispositif de soupape (60) étant réalisé sous la forme d'un distributeur, de préférence d'un distributeur 4-2 ou d'un distributeur 4-3.

12. Commande de soupape variable (10) selon l'une des revendications précédentes :
le dispositif de soupape (60), de préférence en vue de maintenir fermée la soupape d'échappement (22), étant en outre configuré pour :
- dans une troisième position, relier le premier dispositif à course à vide (38) et le deuxième dispositif à course à vide (40) à la conduite d'évacuation de fluide (68).

13. Commande de soupape variable (10) selon l'une des revendications précédentes :
la première liaison active et la deuxième liaison active agissant sur la soupape d'échappement (22) et une soupape d'échappement (22) supplémentaire ; ou
la première liaison active agissant sur la soupape d'échappement (22) et une soupape d'échappement supplémentaire (22), et la deuxième liaison active agissant uniquement sur la soupape d'échappement (22).

14. Commande de soupape variable (10) selon l'une des revendications précédentes :
la deuxième came (36) étant configurée pour maintenir la soupape d'échappement (22) tout d'abord fermée pendant la course de compression et/ou pendant la course d'échappement, puis pour l'ouvrir avant d'atteindre un point mort haut d'un mouvement du piston, de préférence entre 100°KW et 60°KW avant d'atteindre le point mort haut ; et/ou
la première came (34) étant configurée de telle sorte que la soupape d'échappement (22) est ouverte pendant la course d'échappement et est essentiellement fermée pendant la course d'admission, la course de compression et la course d'expansion.

15. Véhicule automobile, de préférence véhicule utilitaire, comprenant une commande de soupape variable (10) selon l'une des revendications précédentes.
